# FASCICULE DE BREVET EUROPEEN

(11) **EP 0 014 601 B1**
(45) Date de publication et mention de la délivrance du brevet: **01.09.1982**
(21) Numéro de dépôt: 80400002.4
(22) Date de dépôt: 02.01.1980
(51) Int. Cl.: D04G 1/08

(54) **Machine à tisser les filets perfectionnée**
Verbesserte Netzknotmaschine
Improved net-knottingmachine

(30) Priorité: 13.02.1979 FR 7903621
(43) Date de publication de la demande: 20.08.1980
(73) Titulaire: Zang, François, Santa Coloma (AD)
(72) Inventeur: Zang, François, Santa Coloma (AD)
(74) Mandataire: Barnay, André François

## Description

L'invention se rapporte aux machines à tisser les filets dans lesquelles une multiplicité de fils de navettes et une multiplicité de fils d'ensouple sont noués deux à deux pour former des mailles au moyen de rangées d'aiguilles mobiles, comprenant notamment des aiguilles à crochet qui font passer chaque fil d'ensouple autour de la navette correspondante.

Plus précisément, de telles machines comportent une rangée d'aiguilles à oeillet dans lesquelles passent les fils d'ensouple et qui amènent ces derniers à former au moins une boucle autour d'aiguilles premières et secondes alignées en deux autres rangées. De plus, lesdites aiguilles à crochet, également alignées en rangée, attirent les fils d'ensouple à travers les boucles qu'ils forment et les font passer autour des navettes, de sorte que ces fils, après avoir quitté les aiguilles à crochet, passent autour des fils de navettes, et exercent une traction sur ceux-ci lors du serrage des noeuds (voir le brevet français n° 72/46 187).

Cette dernière phase de la confection des noeuds s'effectue parfois de façon défectueuse lorsque les coquilles que contiennent les navettes successives sont inégalement pleines, car la résistance à la rotation qu'offrent les coquilles est différente, ce qui se répercute sur la tension des fils de navettes, puis des fils d'ensouple qui devient également différente d'une maille à l'autre, causant un nouage irrégulier.

Pour remédier à cet inconvénient, il est connu de prévoir dans les navettes un poids accroché au fil que chacune de celles-ci débite, et de faire reculer et avancer alternativement le berceau contenant les navettes de sorte qu'à chaque avance suivant un recul, une certaine longueur de fils de navettes est délivrée, sous tension constante définie par le poids précipité. Cette disposition présente l'inconvénient de nécessiter des navettes de plus grandes dimensions, puisqu'elles doivent contenir non seulement la coquille de fil, mais le poids additionnel, ce qui allonge le trajet des fils d'ensouple autour des navettes doit être augmentée à proportion, avec diminution corrélative de la vitesse de confection des filets. En outre, la plus grande longueur de fils d'ensouple à fournir alors accentue les effets de leur élasticité, ce qui rend plus difficile les réglages et conduit à des filets irréguliers.

On connaît d'autre part, par le brevet anglais n° 660 370, une machine du genre indiqué dans laquelle le filet achevé est évacué, après chaque opération de confection d'une rangée de noeuds, entre les faces en regard de deux barres plates parallèles aux rangées d'aiguilles et situées immédiatement en aval du niveau de nouage, la barre plate postérieure étant fixe, tandis que le berceau portant les navettes est commandé pour s'éloigner et se rapprocher alternativement de la zone de nouage. Dans cette machine connue, le serrage des noeuds dépend de la tension du fil issu des navettes, laquelle peut varier d'une navette à l'autre, de sorte que cette machine comporte également l'inconvénient mentionné plus haut.

C'est à partir d'une machine de ce dernier genre que ledit inconvénient peut être éliminé grâce à l'invention et que la délivrance par les navettes de fils sous tension constante peut être obtenue, sans devoir adjoindre aux navettes des poids additionnels. Selon l'invention, le mouvement précité de va-et-vient du berceau des navettes est commandé avant passage des fils d'ensouple autour des navettes, et la barre plate antérieure est mobile et est commandée mécaniquement, d'une manière cadencée, pour s'appliquer contre la barre postérieure avant le début dudit mouvement de va-et-vient des navettes et pincer le filet afin de l'immobiliser pendant l'opération de confection d'une rangée de noeuds, puis pour s'écarter de la barre postérieure afin de permettre l'évacuation subséquente du filet. De préférence, le berceau des navettes s'éloigne de la zone de nouage en se déplaçant dans le sens d'évacuation du filet, et s'en rapproche en se déplaçant dans le sens opposé. Cela correspond normalement à un mouvement de va-et-vient vertical.

Ainsi, dans la machine selon l'invention, les navettes, s'éloignant puis se rapprochant de la zone de nouage, délivrent une certaine longueur de fils sous une tension nulle, donc toujours la même quel que soit le remplissage des coquilles, tandis que le filet, pendant cette phase, est maintenu pincé entre les barres antérieure et postérieure, étant ainsi empêché de tomber sous son propre poids alors qu'il n'est plus soutenu par les fils de navettes.

La description qui va suivre, en regard des dessins annexés à titre d'exemples non limitatifs, permettra de bien comprendre comment l'invention peut être mise en pratique.

La figure 1 représente schématiquement, en élévation latérale avec coupe partielle, une partie d'une machine à tisser les filets incorporant l'invention.

Les figures 2 et 3 illustrent deux phases successives de la confection d'un noeud.

On voit sur la figure 1 la zone de nouage 5 d'une machine à tisser les filets, où, pour chaque colonne de mailles du filet à réaliser, un fil d'ensouple (non représenté) descendant verticalement est noué au moyen de diverses aiguilles (non représentées) avec un fil6 issu d'une navette 7. Sur l'action de rouleaux d'appel (non représentés), le filet 8 réalisé descend pas à pas, après chaque opération de confection d'une rangée de noeuds dans la zone 5, le long d'une plaque fixe 9, en passant entre une barre plate postérieure 10, solidaire de la plaque 9, et une barre plate antérieure 11. Les barres 10 et 11 s'étendent horizontalement sur toute la largeur de la machine, ainsi que les rangées d'aiguilles.

Les navettes 7, juxtaposées en une rangée horizontale, sont portées par un berceau commun 12 animé d'un mouvement de va-et-vient verticale grâce à un mécanisme non représenté.

La barre antérieure 11 est portée par des tiges 18 sensiblement verticales, qui pivotent autour d'un axe horizontal 13 fixe sous l'action de manivelles 14 - animées d'un mouvement oscillant synchronisé avec le mouvement des rangées d'aiguilles et des autres organes mobiles de la machine - par l'intermédiaire de bielles 15 articulées aux manivelles 14 et reliées par des joints souples 16 aux tiges 18.

Pendant chaque opération de nouage, la barre antérieure 11 est appliquée, par pivotement autour de l'axe 13, contre la plaque antérieure 10, de manière à pincer le filet 8 et à l'immobiliser. Le berceau 12 fait ensuite descendre les navettes 7, chacune délivrant alors une certaine longueur de fil 6 par déroulement de la coquille, puis les fait remonter, ce qui donne du mou aux brins de fils 6 délivrés. Chaque aiguille à crochet 19 (voir figure 3) fait passer le fil d'ensouple 20 correspondant autour de la navette 7 associée, de sorte que le fil 20 vient contourner le brin détendu de fil 6 et l'entraîne sans effort lors du serrage du noeud. Tous les noeuds de la rangée étant maintenant confectionnés et serrés, les mâchoires formées par les barres 10 et 11 s'ouvrent par écartement de la barre antérieure 11 et le filet 8 exécute librement un pas d'évacuation vers le bas. Puis le filet 8 est de nouveau pincé pour l'opération de nouage suivante, et ainsi de suite.

La disposition selon l'invention présente l'avantage d'assurer la délivrance des fils de navettes sous tension constante, savoir nulle, donc indépendante de l'état de remplissage des coquilles que celles-ci contiennent et de leur faculté de rotation. Elle présente en outre d'autres avantages, illustrés par les figures 2 et 3.

La figure 2 montre la phase initiale du nouage où l'aiguille à oeillet 21 fait descendre le fil d'ensouple 20 pour lui faire former une boucle 20' (cf la figure 3) autour de 'l'aiguille première 22 et l'aiguille seconde 23. Suivant la technique utilisée jusqu'à maintenant, la barre antérieure reste en position fixe 11 a écartée de la barre postérieure 10, et le fil 20 prend la configuration 20a où il passe sur l'aiguille 23 en une région proche de l'extrémité de celle-ci, de sorte qu'il risque d'y échapper. Au contraire, selon l'invention, la barre antérieure est alors en position de pincement 11 b et le fil 20, guidé par l'arête supérieure de ladite barre, suit un trajet 20b plus distant de l'extrémité de l'aiguille 23, de sorte qu'il ne peut échapper à celle-ci.

La figure 3 montre la phase de nouage où le fil 20, passant à travers la boucle 20' qu'il forme autour des aiguilles 22 et 23, est tiré par l'aiguille à crochet 19 en vue de passer autour de la navette 7. Cette traction exercée par l'aiguille 19 tend à faire échapper ladite boucle aux aiguilles 22, 23. Cela peut aisément se produire lorsque la barre antérieure est en position fixe 11a. Mais lorsque cette barre se trouve en position 11b, la boucle est parfaitement maintenue par le fil 20b qui en émerge et qui est pincé entre les barres 10, 11 b.

## Revendications

1. Machine à tisser les filets, dans laquelle une multiplicité de fils d'ensouple et une multiplicité de fils (6) de navettes (7) portées par un berceau mobile (12) sont noués deux à deux pour former des mailles au moyen de rangées d'aiguilles mobiles comprenant notamment des aiguilles à crochet qui font passer chaque fil d'ensouple autour de la navette (7) correspondante, le filet (8) achevé étant évacué, après chaque opération de confection d'une rangée de noeuds, entre les faces en regard de deux barres plates (10, 11) parallèles aux rangées d'aiguilles et situées immédiatement en aval du niveau de nouage (5), la barre plate postérieure (10) étant fixe et le berceau (12) portant les navettes (7) étant commandé pour s'éloigner et se rapprocher alternativement de la zone de nouage, caractérisée par le fait que ce mouvement de va-et-vient du berceau (12) est commandé avant passage des fils d'ensouple autour des navettes (7), et que la barre plate antérieure (11) est mobile et est commandée mécaniquement, d'une manière cadencée, pour s'appliquer contre la barre postérieure (10) avant le début dudit mouvement de va-et-vient du berceau (12) et pincer le filet (8) afin de l'immobiliser pendant l'opération de confection d'une rangée de noeuds, puis pour s'écarter de la barre postérieure (10) afin de permettre l'évacuation subséquente du filet (8).

2. Machine selon la revendication 1, caractérisée par le fait que le berceau (12) des navettes (7) s'éloigne de la zone de nouage (5) en se déplaçant dans le sens d'évacuation du filet (8), et s'en rapproche en se déplaçant dans le sens opposé.

## Claims

1. Machine for knotting nets in which a plurality of warp-beam threads and a plurality of threads (6) from shuttles (7) mounted on a movable cradle (12) are knotted two by two to form a mesh by means of rows of movable needles comprising in particular hooked needles which are arranged to pass each warp-beam thread around the corresponding shuttle (7), the resulting net (8) being advanced, after each row of knots is made, between the facing surfaces of two smooth-faced bars (10, 11) arranged parallel to the rows of needles and positioned immediately below the level of the knotting zone (5), the rearward bar (10) more remote from the shuttles being fixed and the cradle (12) carrying the shuttles (7) being controlled to move in turn away from and towards the knotting zone, characterised in that said reciprocating movement of the cradle (12) takes place before the passing of the warpbeam threads around the shuttles (7), and that the forward bar 111) is movable and is mechanically controlled to move in a rhythmic manner firstly to engage against the rearward bar (10) before the commencement of said reciprocating movement of the cradle (12) and to grip the net (8) in order to immobilise it during the making of a row of knots, and thereafter to move away from the rearward bar (10) in order to permit the subsequent onward advance of the net (8).

2. Machine in accordance with claim 1, characterised in that the cradle (12) for the shuttles (7) moves away from the knotting zone (5) by moving in the direction of advancement of the net (8), and moves towards the knotting zone by moving in the opposite direction.

## Patentansprüche

1. Webmaschine für Netze, bei der eine Vielzahl von Kettfäden und eine Vielzahl von aus von einer Wiege (12) getragenen Schiffchen (7) gelieferten Schußfäden (6) jeweils miteinander mittels In Reihen angeordneter Nadeln, die insbesondere Hakennadeln aufweisen, welche jeden Kettfaden um das zugehörige Schiffchen (7) führen, unter Ausbildung von Maschen verknüpft werden, und bei der das gefertigte Netz (8) nach Fertigstellung jeweils einer Reihe von Knoten zwischen den gegenüberliegenden Flächen zweier ebener, parallel zu den Nadelreihen verlaufender und unmittelbar hinter dem Verknüpfungsbereich (5) angeordneter Latten (10, 11) abgeführt wird, wobei die hintere Latte (10) orstfest ist und wobei die die Schiffchen (7) tragende Wiege (12) sich wechselweise von dem Verknotungsbereich entfernend und dem Verknotungsbereich nähernd angetrieben ist, dadurch gekennzeichnet, daß die Hin- und Herbewegung der Wiege (12) vor dem Umlauf der Kettfäden um die Schiffchen (7) erfolgt, und daß die vordere Latte (11) bewegbar und mechanisch taktweise so angetrieben ist, daß sie sich vor Beginn der Hin- und Herbewegung der Wiege (12) gegen die hintere Latte (10) legt und das Netz (8) festhält, um dieses während der Fertigung einer Reihe von knoten zu fixieren und sich danach von der hinteren Latte (10) entfernt, um das darauffolgende Abführen des Netzes (8) zu ermöglichen.

2. Webmaschine nach Anspruch 1, dadurch gekennzeichnet, daß sich die Wiege (12) der Schiffchen (7) beim Entfernen von dem Verknotungsbereich in Richtung der Abführung des Netzes (8) und sich beim Nähern an den Verknotungsbereich in Gegenrichtung bewegt.
